# EUROPÄISCHE PATENTSCHRIFT

(11) **EP 2 637 426 B1**
(45) Veröffentlichungstag und Bekanntmachung des Hinweises auf die Patenterteilung: **14.09.2016**
(21) Anmeldenummer: 13158007.8
(22) Anmeldetag: 06.03.2013
(51) Int. Cl.: H04R 25/00

(54) **Batteriehalterung für ein Hörgerät**
Battery compartment for a hearing aid
Support de pile pour un appareil auditif

(30) Priorität: 09.03.2012 DE 102012203768
(43) Veröffentlichungstag der Anmeldung: 11.09.2013
(73) Patentinhaber: Sivantos Pte. Ltd., Singapore 139959 (SG)
(72) Erfinder: Flaig, Uwe, 90537 Feucht (DE)
(74) Vertreter: FDST Patentanwälte

(56) Entgegenhaltungen:
- DE-A1-102007 061 313
- DE-B3-102009 004 006
- US-A- 3 475 566
- US-A1- 2005 123 157

## Beschreibung

Die Erfindung betrifft eine Batteriehalterung nach dem Obergriff des Anspruchs 1. Im Weiteren betrifft die Erfindung eine Batteriehalterung zur Verwendung mit einem Hörgerät. Unter einem Hörgerät wird hier jedes im oder am Ohr beziehungsweise am Kopf tragbare, schallausgebende Gerät verstanden, wie ein Headset, Kopfhörer und dergleichen.

Eine Möglichkeit zur Verwendung von Hörgeräten bzw. tragbaren Hörvorrichtungen ist die zur Versorgung von Schwerhörenden. Um den zahlreichen individuellen Bedürfnissen entgegenzukommen, werden unterschiedliche Bauformen von Hörgeräten wie Hinter-dem-Ohr-Hörgeräte (HdO), Hörgerät mit externem Hörer (RIC: receiver in the canal) und In-dem-Ohr-Hörgeräte (IdO), z. B. auch Concha-Hörgeräte oder Kanal-Hörgeräte (ITE, CIC), bereitgestellt. Die beispielhaft aufgeführten Hörgeräte werden am Außenohr oder im Gehörgang getragen. Darüber hinaus stehen auf dem Markt aber auch Knochenleitungshörhilfen, implantierbare oder vibrotaktile Hörhilfen zur Verfügung. Dabei erfolgt die Stimulation des geschädigten Gehörs entweder mechanisch oder elektrisch.

Hörgeräte besitzen prinzipiell als wesentliche Komponenten einen Eingangswandler, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinheit integriert. Eine derartige Signalverarbeitungseinheit wird auch als Schaltkreis, Schaltkreisvorrichtung oder Hybridschaltkreis bezeichnet.

Weitere Komponenten eines Hörgeräts sind die Batterie und die Batteriehalterung, welche auch als Batterietür bezeichnet wird. Die Batterie kann, je nach Ausführung, entweder im Hörgerät gehalten sein, welches von einer Batterieabdeckung als Deckel verschlossen wird, oder die Batterie wird von der Batteriehalterung gehalten und mit dieser bewegt. Beim ersteren Ansatz ist es schwierig die Batterie aus dem Hörgerät heraus zu bekommen, deshalb wird heutzutage hauptsächlich der zweite Ansatz verwendet.

Eine Batterietür kann zudem noch folgende weitere Vorraussetzungen erfüllen: Sicherung der eingesetzten Batterie gegen unbeabsichtigtes Herausfallen; An- und Ausschalten des Hörgeräts. Dazu sind verschiedene Rastungen zwischen Batterietür und Hörgerätegehäuse vorgesehen, um die Batterietür in verschiedenen Positionen zu halten. Wegen des An- und Ausschaltens sind diese Rastungen verschleißanfällig.

### Stand der Technik

Die US 2005/0286732 A1 zeigt eine Batteriehalterung für ein Hörgerät, welche aus zwei Teilen zusammengesetzt ist.

Die US 6,762,375 B2 zeigt ein elektrisches Gerät, welches ein Batteriefach mit elektrischen Kontakten für Batterien aufweist. Am Batteriefach ist eine schwenkbare Batteriehalterung angeordnet, an der eine Batterie befestigt werden kann. Die Batteriehalterung ist derart schwenkbar, dass sie eine an ihr befestigte Batterie in das Batteriefach schwenken kann, so dass die Pole der Batterie die elektrischen Kontakte berühren. Die schwenkbare Batteriehalterung dient zugleich als Ein- und Ausschalter des elektrischen Gerätes. Beim Einschwenken der Batterie wird das Gerät eingeschaltet, beim Ausschwenken wird das Gerät ausgeschaltet. In einer Ausführungsform ist das Batteriefach aus zwei Teilen gestaltet. Dies sind ein starres deckelartiges Teil und ein daran angebrachtes flexibles schalenförmiges Teil, welches der Batterie eine bestimmte Bewegungsfreiheit ermöglichen soll.

Die DE 10 2009 004 006 B3 zeigt ein Hörgerät mit Batteriefach und einem austauschbaren Rastelement an dem Batteriefach. Das Rastelement rastet beim Schließen des Batteriefachs in einem korrespondierenden Bereich eines Hörgerätegehäuses ein. Bei Bedarf kann dieses Rastelement gewechselt werden.

Die US 3,475,566 zeigt ein Hörgerät mit einem Bauteil, welches eine Batteriehalterung und einen An-/Aus-Schalter für das Hörgerät kombiniert.

Bei häufigem Ein- und Ausschalten durch Ein- und Ausschwenken nutzt sich das Material, aus dem die Batteriehalterung besteht, entsprechend schnell ab.

Es ist Aufgabe der vorliegenden Erfindung eine Lösung für dieses Problem bereitzustellen.

Diese Aufgabe wird erfindungsgemäß gelöst durch die Merkmale des unabhängigen Anspruchs 1. Bevorzugte Ausführungsbeispiele sind den abhängigen Ansprüchen zu entnehmen.

Dazu wird eine Batteriehalterung für ein Hörgerät vorgeschlagen, mit einem äußeren Bauteil und einem inneren Bauteil, dadurch gekennzeichnet, dass das innere Bauteil aus einem anderen Material besteht als das äußere Bauteil.

Das äußere Bauteil der Batteriehalterung ist derart am Hörgerät angebracht, dass es von außen zu sehen ist. Grundsätzlich sollte sich deshalb das Material des äußeren Bauteils am restlichen, nach außen optisch sichtbaren Material des Hörgerätes orientieren. Mit anderen Worten, um eine optische Homogenität zu erhalten sollte das Material des äußeren Bauteils dem Hüllenmaterial des Hörgeräts gleichen. Ausgehend davon sollte das innere Bauteil aus einem anderen Material mit anderen Eigenschaften gefertigt sein.

Ein wesentliches Element der Lösung der eingangs genannten technischen Aufgabe besteht darin, verschiedene Materialien mit unterschiedlichen Eigenschaften für die Verwendung in einer Batteriehalterung zu wählen. Das äußere Bauteil sollte ein optisch anspruchsvolles Erscheinungsbild aufweisen. Das innere Bauteil sollte stabil und verschleißbeständig sein. Zudem kann das innere Bauteil weitere Eigenschaften aufweisen, z.B. federnd bzw. elastisch, beispielsweise um eine Knopfbatterie im Batteriefach kraftschlüssig zu fixieren.

Das Material des inneren Bauteils der Batteriehalterung ist härter als das Material des äußeren Bauteils der Batteriehalterung. Das innere Bauteil wird mechanisch am meisten beansprucht, was einen höheren Verschleiß von diesem verursacht. Härteres Material ist verschleißbeständiger als weicheres. Wie bereits erwähnt sollte das Material des äußeren Bauteils dem einer äußeren Hülle des Hörgerätes gleichen. Davon ausgehend sollte das Material des inneren Bauteils härter sein als eben dieses der äußeren Hülle bzw. des äußeren Bauteils. Beispielsweise könnte ein glasfaserverstärkter Verbundstoff als Material für das innere Bauteil dienen.

Das innere Bauteil und das äußere Bauteil sind kraft- und formschlüssig miteinander verbunden. Diese Arten der Verbindungen sind kostengünstiger als z.B. Klebeverbindungen.

Vorteilhaft ist die Batteriehalterung mittels einer Stiftlagerung schwenkbar an einem Batteriefach gelagert. Dies ist eine einfache Möglichkeit zum Ein- und Ausschwenken der Batteriehalterung mit der Batterie in das Batteriefach in einem Hörgerät. In einer vorteilhaften Weiterbildung sind das äußere Bauteil und das innere Bauteil mittels der Stiftlagerung miteinander verbunden.

Vorteilhaft ist eine Einrast- bzw. Haltefunktion vorhanden, welche das innere Bauteil der Batteriehalterung in ein Batteriefach einrasten bzw. halten lässt. Mit anderen Worten ist das innere Bauteil der Batteriehalterung durch eine konstruktive Gestaltung derart geformt, dass es bei einem entsprechenden Gegenstück im Batteriefach des Hörgeräts einrasten kann. Die Gestaltung dieser Formung kann beispielsweise ein Vorsprung, z.B. eine Nase sein, und das entsprechende Gegenstück somit eine passende Einbuchtung. Das innere Bauteil ist vorzugsweise härter und somit beständiger als das äußere Bauteil. Daher ist es sinnvoll eine verschleißanfällige Einrast- bzw. Haltefunktion mittels des härteren inneren Bauteils der Batteriehalterung zu verwenden.

Vorteilhaft ist die Batteriehalterung dazu ausgebildet, dass sie runde Knopfbatterien aufnimmt. Dies ermöglicht die Verwendung von weit verbreiteten Standardbatterien für Hörgeräte. Diese Batterien werden auch als Knopfzellen bezeichnet.

In einer vorteilhaften Weiterbildung ist das innere Bauteil mit im Wesentlichen kreisförmigem Querschnitt gestaltet. Das äußere Bauteil umschließt das innere Bauteil um mindestens die Hälfte des Kreisumfangs des inneren Bauteils. Mit anderen Worten umgreift das äußere Bauteil das innere Bauteil formschlüssig. Damit können inneres und äußeres Bauteil so geformt und angeordnet werden, dass das innere Bauteil von außerhalb des Hörgeräts nicht erkennbar ist, wenn das Batteriefach geschlossen ist.

Das innere Bauteil hält eine darin eingelegte Batterie kraft- und/oder formschlüssig. Somit kann die Batterie nicht herausfallen, sie wird von der Batteriehalterung bzw. dem inneren Bauteil gehalten.

Weitere vorteilhafte Weiterbildungen ergeben sich aus den abhängigen Ansprüchen und der nachfolgenden Erläuterung von Ausführungsbeispielen in den beigefügten Zeichnungen. Die Zeichnungen zeigen:
- Fig. 1: eine Batteriehalterung eines Hörgeräts, mit innerem und äußerem Bauteil in einer Explosionsdarstellung;
- Fig. 2: eine Batteriehalterung eines Hörgeräts, mit innerem und äußerem Bauteil im zusammengesetzten Zustand;
- Fig. 3: das innere Bauteil einer Batteriehalterung;
- Fig. 4: das innere Bauteil einer Batteriehalterung in einer zu Fig. 3 alternativen Ansicht;
- Fig. 5: das äußere Bauteil einer Batteriehalterung;
- Fig. 6: das äußere Bauteil einer Batteriehalterung in einer zu Fig. 5 alternativen Ansicht;
- Fig. 7: eine alternative Ausführungsform einer Batteriehalterung eines Hörgeräts, mit innerem und äußerem Bauteil in einer Explosionsdarstellung;
- Fig. 8: eine gedrehte Ansicht der Fig. 7;
- Fig. 9: die Bauteile der Fig. 7 und Fig. 8 im zusammengesetzten Zustand;
- Fig. 10: eine Batteriehalterung, mit innerem und äußerem Bauteil und einer Batterie im zusammengesetzten Zustand;
- Fig. 11: das innere Bauteil einer Batteriehalterung mit einer Batterie;
- Fig. 12: eine Batteriehalterung mit Batterie, und innerem und äußerem Bauteil in einer Explosionsdarstellung und
- Fig. 13: ein Hörgerät mit einer geöffneten Batteriehalterung.

Im Folgenden werden zwei verschiedene Ausführungsformen beschrieben. Dies stellt ausdrücklich keine abschließende Begrenzung auf zwei Ausführungsformen dar. Es sind noch weitere verschiedene Ausführungsformen möglich.

In **Fig. 1** ist eine Batteriehalterung 2 für ein Hörgerät, mit einem äußeren Bauteil 4 und einem inneren Bauteil 6 dargestellt. An dem halbkreisförmigen äußeren Bauteil 4 ist ein Lagerelement 18 angeordnet. Außerdem befinden sich zwei Aussparungen 14 an der Innenseite des äußeren Bauteils 4. Die beiden Aussparungen 14 befinden sich in diesem Beispiel gegenüberliegend und weisen einen im Wesentlichen trapezförmigen Querschnitt auf. Alternativ könnte hierfür auch ein rautenförmiger Querschnitt gestaltet sein. Korrespondierend zu diesem Querschnitt weist das innere Bauteil 6 im Wesentlichen trapezförmige Überhänge 16 auf. Mit anderen Worten passen die Überhänge 16 und die Aussparungen 14 dergestalt zusammen, dass damit eine kraft- und formschlüssige Verbindung der Bauteile erfolgen kann. Die Aussparungen 14 und Überhänge 16 bilden erkennbar eine formschlüssige Verbindung, d.h. inneres Bauteil 6 und äußeres Bauteil 4 können nur in Richtung entlang der Längserstreckung der Aussparungen 14 bzw. Überhänge 16 gegeneinander bewegt werden. Zusätzlich kann eine kraftschlüssige Verbindung geschaffen werden, indem die Aussparungen 14 die Überhänge 16 mit einer erhöhten Kraft umfassen, so dass auch eine Bewegung des inneren Bauteils 6 gegenüber dem äußeren Bauteil 4 in Richtung entlang der Längserstreckung der Aussparungen 14 bzw. Überhänge 16 nur unter Überwindung der den Kraftschluss bewirkenden Kraft erfolgen kann.

Die **Fig. 2** stellt die beiden auseinander liegenden Bauteile der Fig. 1 zusammengesetzt dar. Es wird speziell eine - kraft- und formschlüssige - Verbindung 10 gezeigt, welche aus dem Zusammensetzen des äußeren Bauteils 4 und des inneren Bauteils 6 resultiert. Mit anderen Worten, der Kraft- und Formschluss der Bauteile 4 und 6 bewirkt die Verbindung 10.

In **Fig. 3** ist das innere Bauteil 6 in einer anderen Ansicht zu sehen. Dieses Bauteil umfasst in dieser Ausführung im Wesentlichen eine ringförmige, flache Grundfläche. An deren äußerem Rand ist ein Mantelbereich angebracht, der etwa die Hälfte des äußeren Umfangs der flachen Grundfläche umfasst. In dieser Darstellung ist zu sehen, dass die Überhänge 16 an dem Mantelbereich angeordnet sind. Die Überhänge 16 sind länglich und haben einen annähernd trapezförmigen Querschnitt.

Die **Fig. 4** zeigt das innere Bauteil 6 in einer zu Fig. 3 um 180° gedrehten Ansicht. Es ist die ringförmige, flache Grundfläche zu sehen. Im Weiteren sind die Überhänge 16 abgebildet, die in dieser Ausführung bündig mit der Grundfläche sind.

Das äußere Bauteil 4 für sich allein ist in **Fig. 5** und **Fig. 6** dargestellt. Es handelt sich dabei jeweils gegenüberliegende Ansichten. Das äußere Bauteil 4 ist in dieser Ausführungsform halbkreisförmig ausgeführt. An dem äußeren Bauteil 4 sind die Aussparungen 14 eingearbeitet. Zudem befindet sich angeordnet an einem Ende der Halbkreisform das Lagerelement 18. Dieses ist länglich mit einem ringförmigen Querschnitt ausgebildet. Das Lagerelement 18 ist in dieser Ausführung für eine Stiftlagerung an einem Hörgerät konstruiert.

Eine zweite Ausführungsform einer Batteriehalterung 22 ist in **Fig. 7**, **Fig. 8** und **Fig. 9** zu sehen. Dort sind ein äußeres Bauteil 24 und ein inneres Bauteil 26 in verschiedenen Ansichten dargestellt. Fig. 7 und Fig. 8 zeigen eine Explosionsdarstellung, Fig. 9 eine zusammengesetzte Darstellung der Batteriehalterung 22. In dieser Ausführung ist eine kraft- und/oder formschlüssige Verbindung der Bauteile mittels einer konstruktiven Abstimmung eines äußeren Lagerelements 32 und eines inneren Lagerelements 34 hergestellt. Am inneren Bauteil 26 sind zwei ringförmige Scheiben als inneres Lagerelement 34 befestigt. Diese Scheiben sind parallel zueinander und beabstandet angeordnet. Deren korrespondierendes Gegenstück ist das äußere Lagerelement 32, welches am äußeren Bauteil 24 befestigt ist. Zusammengesetzt ergänzen sich die Bauteile 24, 26, sowie die Lagerelemente 32, 34, und schließen zueinander bündig ab, wie in Fig. 9 dargestellt. Die Lagerelemente 32 und 34 zusammen mit einem nicht dargestellten Stift ergeben eine Lagerverbindung 36. Mittels dieser Lagerverbindung 36 kann die Batteriehalterung 22 an einem Hörgerät schwenkbar bzw. drehbar gelagert angeordnet werden. Die Lagerung an sich erfolgt beispielsweise mittels des nicht dargestellten Stifts, welcher durch die Lochung der Lagerverbindung geführt wird. Auf diese Weise werden durch den Stift auch, zusätzlich zu den lagernden Eigenschaften, die Bauteile 24 und 26 zusammengehalten. Mit anderen Worten, ein Kraftschluss wird dadurch bewirkt, dass die Lagerelemente 34 das Lagerelement 32 einspannen, der Formschluss erfolgt mittels eines durchzuschiebenden Stift, welcher hier nicht dargestellt ist.

Im Weiteren zeigen die Fig. 7 bis 9 einen äußeren Vorsprung 28 und einen inneren Vorsprung 30. Die Lagerverbindung 36 stellt in Zusammenwirken mit dem bezüglich des Grundrisses diametral gegenüberliegendem äußeren Vorsprung 28 und dem korrespondierenden inneren Vorsprung 30 eine formschlüssige Verbindung her. Somit kann das innere Bauteil 26 beim drehen der Batteriehalterung 22 um die Längsachse der Lagerverbindung 36 nicht aus dem äußeren Bauteil 24 herausklappen.

Die **Fig. 10, Fig. 11** und **Fig. 12** zeigen die beiden bisher erläuterten Ausführungsformen mit einer Batterie 8. Bei der dargestellten Batterie 8 handelt es sich um eine für Hörgeräte typische Knopfzellenbatterie. Zu sehen ist, dass die je nach Ausführungsform inneren Bauteile 6, 26 an die Batterieform angepasst sind. Die Form bzw. die Größe der inneren Bauteile 6, 26 kann variieren, da je nach Hörgeräte-Typ die Batteriegröße und Form unterschiedlich ist. Folglich sind auch die äußeren Bauteile 4, 24 an die Batteriegröße und die Größe der inneren Bauteile 6, 26 angepasst.

In der **Fig. 13** ist ein Hörgerät 40 mit einer daran gelagerten Ausführungsform der Batteriehalterung 2 gezeigt. Die Batteriehalterung 2 ist aus einem äußeren Bauteil 4 und einem inneren Bauteil 6 kraft- bzw. formschlüssig zusammengesetzt. Der Formschluss wird hier mittels der Verbindung 10 bewerkstelligt, bei dem die Bauteile 4, 6 ineinander greifen. Eine Kraftschlüssige Verbindung wird geschaffen, indem in der Verbindung 10 die Aussparungen die Überhänge mit einer erhöhten Kraft umfassen, so dass auch eine Bewegung des inneren Bauteils 6 gegenüber dem äußeren Bauteil 4 in Richtung entlang der Längserstreckung der Verbindung 10 nur unter Überwindung der den Kraftschluss bewirkenden Kraft erfolgen kann.

Die Batteriehalterung 2 ist an einer am Hörgerät 30 vorgesehenen Stelle mit der zuvor beschriebenen Lagerung mittels eines Stifts 42 gelagert. Dies ermöglicht ein Ein- und Ausschwenken der Batteriehalterung 2 am Hörgerät 30. Üblicherweise handelt es sich beim Stift 42 um einen Metallstift. Beispielsweise könnte man das Hörgerät mit dem Ein- und Ausschwenken entsprechend Ein- und Ausschalten. Ein Griff 44 hilft beim Ein- und Ausschwenken der Batteriehalterung 2. Beim Griff 44 handelt es sich in dieser Ausführung um ein überstehendes Teil an der äußeren Seite der Batteriehalterung 2, welches leicht mit einem Finger ertastet werden kann und beim Ein- und Ausschwenken hilft.

Das äußere Bauteil 4 der Batteriehalterung 2 ist derart am Hörgerät 40 angebracht, dass es von außen zu sehen ist. Deshalb orientiert sich das Material des äußeren Bauteils 4 am restlichen, nach außen optisch sichtbaren Material des Hörgerätes 40. Mit anderen Worten, um eine optische Homogenität zu erhalten ist das Material des äußeren Bauteils 4 aus dem selben Material gefertigt wie das des Hüllenmaterials des Hörgeräts 40. Ausgehend vom Material des äußeren Bauteils 4 ist das innere Bauteil 6 aus einem anderen, härteren Material mit anderen Eigenschaften gefertigt. Beispielsweise könnte ein glasfaserverstärkter Verbundstoff als Material für das innere Bauteil 6 dienen.

## Patentansprüche

1. Batteriehalterung (2,22) für ein Hörgerät (40), mit einem äußeren Bauteil (4,24) und einem inneren Bauteil (6,26), wobei das innere Bauteil (6,26) aus einem anderen, härteren Material besteht als das äußere Bauteil (4,24), wobei das innere Bauteil (6,26) ausgebildet ist, eine darin eingelegte Batterie kraft- und/oder formschlüssig zu halten,
**dadurch gekennzeichnet,**
**dass** am inneren Bauteil (6) angeordnete Überhänge (16) und dazu korrespondierende, am äußeren Bauteil (4) angeordnete Aussparungen (14) eine kraft- und formschlüssige Verbindung bilden,
oder dass eine kraft- und formschlüssige Verbindung von innerem Bauteil (26) und äußerem Bauteil (24) einen am äußeren Bauteil (24) angeordneten äußeren Vorsprung (28) und einen korrespondierenden am inneren Bauteil (26) angeordneten inneren Vorsprung (30) sowie ein äußeres Lagerelement (32) und ein inneres Lagerelement (34) umfasst.

2. Batteriehalterung (2,22) nach Anspruch 1, **dadurch gekennzeichnet, dass** die Batteriehalterung (2,22) mittels einer Stiftlagerung schwenkbar an einem Batteriefach gelagert ist.

3. Batteriehalterung (2,22) nach Anspruch 2, **dadurch gekennzeichnet, dass** das äußere Bauteil (4,24) und das innere Bauteil (6,26) mittels der Stiftlagerung miteinander verbunden sind.

4. Batteriehalterung (2,22) nach einem der Ansprüche 1 bis 3, **dadurch gekennzeichnet, dass** das innere Bauteil (6,26) dazu geformt ist, eine Einrast- bzw. Haltefunktion der Batteriehalterung (2,22) in ein Batteriefach zu bewerkstelligen

5. Batteriehalterung (2,22) nach einem der Ansprüche 1 bis 4, **dadurch gekennzeichnet, dass** sie dazu ausgebildet ist, eine runde Knopfbatterie aufzunehmen.

6. Batteriehalterung (2,22) nach Anspruch 5, **dadurch gekennzeichnet, dass** das innere Bauteil (6,26) mit kreisförmigem Querschnitt gestaltet ist und das äußere Bauteil (4,24) das innere Bauteil (6,26) um mindestens die Hälfte des Kreisumfangs des inneren Bauteils (6,26) umschließt.

7. Hörgerät (40) mit einer Batteriehalterung (2,22) nach einem der Ansprüche 1 bis 6.

## Claims

1. Battery holder (2, 22) for a hearing device (40), with an outer component (4, 24) and an inner component (6, 26), wherein the inner component (6, 26) is made of a different and harder material than the outer component (4, 24), wherein the inner component (6, 26) is designed to ensure that a battery inserted therein is held by it with a force fit and/or form fit, **characterized in that** overhangs (16), arranged on the inner component (6), and cutouts (14), arranged on the outer component (4) and corresponding to the overhangs (16), form a force-fit and form-fit connection, or **in that** a force-fit and form-fit connection of inner component (26) and outer component (24) comprises an outer projection (28), arranged on the outer component (24), and a corresponding inner projection (30), arranged on the inner component (26), and also an outer bearing element (32) and an inner bearing element (34).

2. Battery holder (2, 22) according to Claim 1, **characterized in that** the battery holder (2, 22) is mounted pivotably on a battery compartment by means of a pin support.

3. Battery holder (2, 22) according to Claim 2, **characterized in that** the outer component (4, 24) and the inner component (6, 26) are connected to each other by means of the pin support.

4. Battery holder (2, 22) according to one of Claims 1 to 3, **characterized in that** the inner component (6, 26) is shaped to provide a latching or retaining function of the battery holder (2, 22) in a battery compartment.

5. Battery holder (2, 22) according to one of Claims 1 to 4, **characterized in that** it is designed to accommodate a round button battery.

6. Battery holder (2, 22) according to Claim 5, **characterized in that** the inner component (6, 26) is configured with a circular cross section, and the outer component (4, 24) surrounds the inner component (6, 26) around at least half of the circular circumference of the inner component (6, 26).

7. Hearing device (40), comprising a battery holder (2, 22) according to one of Claims 1 to 6.

## Revendications

1. Support de pile (2, 22) pour un appareil auditif (40) avec un composant extérieur (4, 24) et un composant intérieur (6, 26), le composant intérieur (6, 26) étant composé d'un autre matériau plus dur que le composant extérieur (4, 24), le composant intérieur (6, 26) étant constitué pour supporter par adhérence et/ou conformité de forme une pile insérée dans celui-ci **caractérisé en ce que**
des saillies (16) disposées sur le composant intérieur (6) et des évidements (14) correspondant à celles-ci sur le composant extérieur (4) forment une liaison par adhérence et conformité de forme,
ou **en ce qu'**une liaison par adhérence et par conformité de forme du composant intérieur (26) et du composant extérieur (24) comprend une saillie extérieure (28) disposée sur le composant extérieur (24) et une saillie intérieure (30) correspondante disposée sur le composant intérieur (26) ainsi qu'un élément de support extérieur (32) et un élément de support intérieur (34).

2. Support de pile (2, 22) selon la revendication 1, **caractérisé en ce que** le support de pile (2, 22) est logé sur un compartiment pour pile de manière à pouvoir pivoter au moyen d'une suspension à tige.

3. Support de pile (2, 22) selon la revendication 2, **caractérisé en ce que** le composant extérieur (4, 24) et le composant intérieur (6, 26) sont reliés l'un à l'autre au moyen d'une suspension à tige.

4. Support de pile (2, 22) selon l'une quelconque des revendications 1 à 3, **caractérisé en ce que** le composant intérieur (6, 26) est formé pour exécuter une fonction d'enclenchement ou de fixation du support de pile (2, 22) dans un compartiment pour pile.

5. Support de pile (2, 22) selon l'une quelconque des revendications 1 à 4, **caractérisé en ce que** celui-ci est constitué pour recevoir une pile en forme de bouton ronde.

6. Support de pile (2, 22) selon la revendication 5, **caractérisé en ce que** le composant intérieur (6, 26) est configuré avec une section circulaire et le composant extérieur (4, 24) entoure le composant intérieur (6, 26) d'au moins la moitié de la périphérie circulaire du composant intérieur (6, 26).

7. Appareil auditif (40) avec un support de pile (2, 22) selon l'une quelconque des revendications 1 à 6.
